# EUROPÄISCHE PATENTSCHRIFT

(11) **EP 1 147 276 B1**
(45) Veröffentlichungstag und Bekanntmachung des Hinweises auf die Patenterteilung: **08.06.2005**
(21) Anmeldenummer: 99960930.8
(22) Anmeldetag: 17.11.1999
(51) Int. Cl.: E05B 29/00

(54) **SCHLOSS-SCHLÜSSEL-SYSTEM**
LOCK-KEY SYSTEM
SYSTEME SERRURE-CLE

(43) Veröffentlichungstag der Anmeldung: 24.10.2001
(73) Patentinhaber: IKON GmbH Präzisionstechnik, 14167 Berlin (DE)
(72) Erfinder: RININSLAND, Rolf, D-14165 Berlin (DE)
(74) Vertreter: Meissner, Peter E., Dipl.-Ing.
(86) Internationale Anmeldenummer: PCT/DE1999/003677
(87) Internationale Veröffentlichungsnummer: WO 2001/036768

(56) Entgegenhaltungen:
- DE-C- 372 612
- FR-A- 2 384 923
- US-A- 2 690 070
- US-A- 3 367 156

## Beschreibung

Die Erfindung betrifft ein Schloß-Schlüssel-System. bestehend aus einem Schlüssel, einem Zylindergehäuse, in dem der Zylinderkern drehbar gelagert ist, der einen axial verlaufenden Schlüsselkanal zur Aufnahme des Schlüssels aufweist und aus Zuhaltungselementen, die mit Kerben am Schlüssel zusammenwirken.

Schloß-Schlüssel-Systeme dieser Art sind allgemein bekannt. Bei den am häufigsten vorkommenden Systemen werden Flachschlüssel benutzt, die brustseitig die mechanische Codierung darstellende Kerben aufweisen, die mit Zuhaltungsstiften im Zylindergehäuse zusammenwirken. An den Seitenflächen weisen diese Flachschlüssel Profile auf, und zwar in Form von zumindest teilweise axial entlang der Seitenflächen vedaufenden Nuten und/oder Vorsprüngen. Das eigentliche Schließsystem, d.h. die Zuhaltungen sind somit im Gehäuse untergebracht. Bedingt hierdurch ist dann die Form des Zylindergehäuses vorgegeben, mit dem runden - den Zylinderkern aufnehmenden Teil - und dem daran anschließenden Flanschbereich. Diese Art bezeichnet man auch als DIN Profilzylinder.

Neben diesen Systemen sind auch solche bekannt, die runde Zylindergehäuse mit darin befindlichen Zylinderkern aufweisen. Auch hierbei ist das eigentliche Schließsystem im Gehäuse untergebracht, so daß der Bauraum dieser Systeme ebenfalls relativ groß ist.

Aus der US-A-2690070 ist ein Schloß-Schlüssel-System mit einem mit Kerben versehenen Schlüssel, einem Zylinderkern mit Nuten und mit bogenförmig gekrümmten Zuhaltungen, einem Schlüsselkanal, einer beweglichen Sperrleiste und verschiebbaren Zuhaltungen, die durch die Kerben des Schlüssels ausgerichtet werden und so das Schließen ermöglichen, bekannt.
Die Kerben befinden sich bei diesem System an den Längskanten des Schlüssels d.h. jeder Kerbe ist ein auf diese abgestimmtes, gekrümmtes Zuhaltungselement zugeordnet, so dass diese Art der Codierung eine große Lagerhaltung an völlig unterschiedlichen Zuhaltungselementen erfordert.

Vergleichbar ist auch das Schloß-Schlüssel-System gemäß der FR-A-2384923.

Der Erfindung liegt die Aufgabe zugrunde, ein Schloß-Schlüssel-System der eingangs genannten Art so auszubilden, daß einerseits ein geringer Platzbedarf für den Einbau des Schlosses notwendig ist und andererseits eine hohe Anzahl von Schließvarianten möglich ist.

Gelöst wird diese Aufgabe erfindungsgemäß dadurch, - daß der Schlüssel an wenigstens einer seiner Seitenflächen Kerben als Codierung aufweist, die quer zur Längsrichtung des Schlüssels und parallel zur Seitenfläche abtastbar sind,
- daß der Zylinderkern axial hintereinander mehrere am Umfang und sich radial über einen Teil dieses Umfanges erstreckende Nuten aufweist,
- daß in diesen Nuten segmentartig ausgebildete, bogenförmig entsprechend der Form dieser Nuten gekrümmte Zuhaltungselemente angeordnet sind, deren Längserstreckung jeweils kleiner ist als die Längserstreckung der jeweiligen Nuten,
- daß der Schlüsselkanal zu den Nuten hin offen ist, so daß die Kerben an einer der Seitenflächen des Schlüssels in diese hineinragen,
- daß in einer Längsausnehmung des Zylindergehäuses eine radial nach innen bewegbare und unter Federkraft radial nach außen drückbare Sperrleiste vorgesehen ist,
- und däß die Zuhaltungselemente durch die Kerben an der Seitenfläche des Schlüssels gegen eine Federkraft in den Nuten in Umfangsrichtung des Zylinderkernes so verschiebbar sind, daß bei übereinstimmender Codierung von Schlüssel und kerben Ausnehmungen in den Zuhaltungselementen so ausgerichtet sind, daß die Sperrleiste radial nach innen in die Ausnehmungen bewegbar ist, wobei die Höhe der Sperrleiste so bemessen ist, daß die radial äußere Fläche oder Kante der Sperrleiste darin, wenn die Sperrleiste sich in den Ausnehmungen der Zuhaltungselemente befinden, mit der Trennlinie Zylinderkern/Zylindergehäuse abgleicht, so daß eine Drehung des Zylinderkernes möglich ist.

Der Vorteil dieser erfindungsgemäßen Lösung ist darin zu sehen, daß eigentliche Schließsystem nur im Zylinderkern liegt, so daß runde Außenzylinder möglich sind und gleichzeitig der Bauraum verringert ist.

Weiterhin können Wendeschlüssel verwendet werden aber auch asymmetrisch ausgebildete Schlüssel, die bei beidseitiger Abtastmöglichkeit eine extrem hohe Anzahl an Schließvarianten zulassen.
Schließlich führt die Formgebung des Schlüssels, mit der Codierung an den Seitenflächen, zu einer erheblichen Festigkertsverbesserung am Schlüssel, verglichen mit den üblichen Flachschlüsseln.

Ausgestaltungen des Schloß-Schlüssel-Systems ergeben sich aus den Unteransprüchen.

Die Erfindung soll nachfolgend unter Bezug auf die Zeichnungen erläutert werden.

Dabei zeigt:
- Fig. 1: einen Querschnitt durch einen Profilzylinder,
- Fig. 2: einen Teillängsschnitt und
- Fig. 3: den Zylinderkern teilweise geschnitten.
- Fig. 4: eine abgewandelte Ausführung und
- Fig. 5: eine Ausführung mit einem Wendeschlüssel.

In dem Zylindergehäuse 1 befindet sich drehbar angeordnet der Zylinderkern 2. Dieser weist einen Schlüsselkanal 7 auf, der - wie aus der Figur ersichtlich - asymmetrisch angeordnet ist. In den Zylinderkern 2 sind Nuten 5 vorgesehen, die sich über einen Teil des Umfanges erstrecken. In diesen Nuten 5 sind segmentartige Zuhaltungen 4 verschiebbar, und zwar gegen die Kraft von Federn 6. Die Form der Zuhaltungen 4 ist der Form der Nuten angepaßt, d.h. sie sind entsprechend dem Radius des Zylinderkernes und der Nuten gebogen. Die Verschiebung der Zuhaltungen 4 wird durch die Kerben (Codierung) des Schlüssels bestimmt. Diese befindet sich an einer oder beiden Seitenflächen und verlaufen quer zur Längserstreckung des Schlüssels und parallel zu der jeweiligen Seitenfläche.

Mit den Zuhaltungen 4 wirkt eine Sperrleiste 10 zusammen, die unter der Kraft einer Feder 11 radial nach außen in eine Ausnehmung 14 im Zylindergehäuse drückbar ist.
In diesem Zustand überbrückt sie die Trennlinie Zylindergehäuse/Zylinderkern, so daß eine Drehung des Zylinderkernes im Zylindergehäuse nicht möglich ist.

Die Zuhaltungen 4 weisen aber jeweils eine Ausnehmung 13 auf und diese Ausnehmungen insgesamt werden durch die Verschiebung der Zuhaltungen - bei richtiger Codierung des Schlüssels - so ausgerichtet, daß die Sperrleiste 10 sich radial nach innen bewegend in diese eintauchen kann. Diese radiale Bewegung der Sperrleiste 10 gegen die Kraft der Feder 11 wird durch Schrägen 12 ermöglicht, die beim Drehen des Zylinderkernes auf entsprechende Schrägen der Sperrleiste einwirken. Es ist klar, daß jede falsche Codierung des Schlüssel zu einer unterschiedliche Verschiebung der Zuhaltungen führt, so daß dann keine Ausrichtung der Ausnehmungen 13 erfolgt und damit kein Schließvorgang möglich ist.

In Fig. 4 ist eine Ausführung dargestellt, bei der die Kerben an der Seitenfläche so angeordnet sind, daß eine Abtastung von beiden Seiten parallel zur Seitenfläche möglich ist.

Eine weitere Variante ergibt sich aus der Fig. 5, wobei hier ein Wendeschlüssel dargestellt ist, mit Kerben auf beiden Seitenflächen des Schlüssels und nach beiden Seiten im Sinne der Ausführung nach Fig. 4.

## Patentansprüche

1. Schloß-Schlüssel-System, bestehend aus einem Schlüssel (3), einem Zylindergehäuse (1), in dem der Zylinderkern (2) drehbar gelagert ist, der einen axial verlaufenden Schlüsselkanal zur Aufnahme des Schlüssels aufweist und aus Zuhaltungen (4), die mit Kerben am Schlüssel zusammenwirken, wobei
- der Schlüssel (3) an wenigstens einer seiner Seitenflächen Kerben (8) als Codierung aufweist, die quer zur Längsrichtung des Schlüssels und parallel zur Seitenfläche abtastbar sind,
- der Zylinderkern (2) axial hintereinander mehrere am Umfang und sich radial über einen Teil dieses Umfangs erstreckende Nuten (5) aufweist,
- in diesen Nuten (5) segmentartig ausgebildete, bogenförmig entsprechend der Form dieser Nuten gekrümmte Zuhaltungen (4) angeordnet sind, deren Längserstreckung jeweils kleiner ist als die Längserstreckung der jeweiligen Nuten,
- der Schlüsselkanal (7) zu den Nuten (5) hin offen ist, so dass die Kerben (8) an einer der Seitenflächen des Schlüssels in diese hineinragen,
- in einer Längsausnehmung (14) des Zylindergehäuses (1) eine radial nach innen bewegbare und unter Federkraft radial nach außen drückbare Sperrleiste (10) vorgesehen ist,
- und die Zuhaltungen (4) durch die Kerben an der Seitenfläche des Schlüssels gegen eine Federkraft in den Nuten in Umfangsrichtung des Zylinderkernes so verschiebbar sind, dass bei übereinstimmender Codierung von Schlüssel und Kerben Ausnehmungen (13) in den Zuhaltungen (4) so ausgerichtet sind, dass die Sperrleiste (10) radial nach innen in die Ausnehmungen bewegbar ist, wobei die Höhe der Sperrleiste so bemessen ist, dass die radial äußere Fläche oder Kante der Sperrleiste dann, wenn die Sperrleiste sich in den Ausnehmungen der Zuhaltungen befinden, mit der Trennlinie Zylinderkern/Zylindergehäuse abgleicht, so dass eine Drehung des Zylinderkernes möglich ist.

2. Schtoß-Schlüssel-System nach Anspruch 1,
**dadurch gekennzeichnet,**
**dass** die Ausnehmung (14) im Zylindergehäuse (1) seitliche Schrägen (12) aufweist mittels der die mit entsprechenden Schrägen versehene Sperrleiste (10) bei Drehung des Zylinderkernes (2) gegen die Kraft der Feder (11) radial nach innen drückbar ist.

3. Schloß-Schlüssel-System nach einem der vorstehenden Ansprüche,
**dadurch gekennzeichnet,**
**dass** die die Kerben aufweisende Seitenfläche des Schlüssels derart gekrümmt ist, dass diese Fläche im wesentlichen dem Verlauf des Bodens der Nuten (5) entspricht.

4. Schloß-Schlüssel-System nach einem der vorstehenden Ansprüche,
**dadurch gekennzeichnet,**
**dass** der Schlüssel ein Wendeschlüssel ist, mit an beiden Seitenflächen gleichen Codierungen.

5. Schloß-Schlüssel-System nach einem der vorstehenden Ansprüche,
**dadurch gekennzeichnet,**
**dass** der Schlüssel eine asymmetrische Codierung aufweist.

6. Schloß-Schlüssel-System nach einem der vorstehenden Ansprüche,
**dadurch gekennzeichnet,**
**dass** der Schlüssel auf einer oder beiden Seitenflächen Kerben aufweist, die jeweils von beiden Seiten parallel zu den Seitenflächen abtastbar sind.

## Claims

1. Lock-key system, comprising a key (3), a cylinder housing (1), in which the cylinder core (2) is rotatably mounted, said cylinder core having an axially extending key channel for receiving the key, and tumblers (4), which cooperate with notches on the key, wherein
- the key (3) has notches (8) on at least one of its lateral faces as coding, which notches can be traced transversely relative to the longitudinal direction of the key and parallel to the lateral face,
- the cylinder core (2) has a plurality of grooves (5) which are axially one behind the other on the circumference and extend radially over a part of this circumference,
- in these grooves (5), there are disposed tumblers (4), which have a segment-like configuration and are curved arcuately corresponding to the shape of these grooves, the longitudinal extension of which tumblers is smaller respectively than the longitudinal extension of the respective grooves,
- the key channel (7) is open towards the grooves (5) so that the notches (8) on one of the lateral faces of the key project into the latter,
- in a longitudinal recess (14) of the cylinder housing (1), a locking strip (10) is provided, which can move radially inwardly and can be pressed radially outwardly under a spring force,
- and the tumblers (4) can be displaced by means of the notches on the lateral face of the key in opposition to a spring force in the grooves in the circumferential direction of the cylinder core in such a manner that, in the case of corresponding coding of key and notches, recesses (13) in the tumblers (4) are aligned such that the locking strip (10) can be moved radially inwardly into the recesses, the height of the locking strip being dimensioned such that the radially outer face or edge of the locking strip, when the locking strip is situated in the recesses of the tumblers, is aligned with the cylinder core/cylinder housing separating line, so that rotation of the cylinder core is possible.

2. Lock-key system according to claim 1,
**characterised in that**
the recess (14) in the cylinder housing (1) has lateral bevels (12), by means of which the locking strip (10), which is provided with corresponding bevels, can be pressed radially inwardly in opposition to the force of the spring (11) upon rotation of the cylinder core (2).

3. Lock-key system according to one of the preceding claims,
**characterised in that**
the lateral face, which has the notches, of the key is curved in such a manner that this face corresponds substantially to the course of the base of the grooves (5).

4. Lock-key system according to one of the preceding claims,
**characterised in that**
the key is a turning key, with the same codings on both lateral faces.

5. Lock-key system according to one of the preceding claims,
**characterised in that**
the key has an asymmetrical coding.

6. Lock-key system according to one of the preceding claims,
**characterised in that**
the key has notches on one or both lateral faces, which notches can be traced respectively from both sides parallel to the lateral faces.

## Revendications

1. Système clé-serrure, comprenant une clé (3), un corps cylindrique (1) dans lequel le canon (2) est logé de manière à pouvoir tourner, ledit canon présentant un canal de clé s'étendant dans le sens axial, destiné à recevoir la clé, et des gâchettes (4) qui coopèrent avec des encoches sur la clé, dans lequel
- la clé (3) présente sur au moins une de ses faces latérales comme codage des encoches (8) qui peuvent être balayées transversalement à la direction longitudinale de la clé et parallèlement à la face latérale,
- le canon (2) comporte plusieurs gorges (5) les unes derrière les autres dans le sens axial sur la périphérie et s'étendant dans le sens radial sur une partie de cette périphérie,
- dans ces gorges (5) sont disposées des gâchettes (4) formées à la manière de segments, recourbées en forme d'arc de manière à correspondre à la forme de ces gorges et dont l'étendue longitudinale est inférieure à l'étendue longitudinale des gorges,
- le canal de clé (7) est ouvert en direction des gorges (5) de telle manière que les encoches (8) sur l'une des faces latérales de la clé pénètrent dans celles-ci,
- dans un évidement longitudinal (14) du corps cylindrique (1) il est prévu une baguette d'arrêt (10) mobile dans le sens radial vers l'intérieur et pouvant être poussée vers l'extérieur dans le sens radial sous la force d'un ressort,
- et les gâchettes (4) sont déplaçables dans les gorges dans la direction circonférentielle du canon par les encoches sur la face latérale de la clé en s'opposant à une force de ressort, de telle manière que, dans le cas où le codage de la clé et des encoches coïncide, des évidements (13) dans les gâchettes (4) sont orientés de telle sorte que la baguette d'arrêt (10) est mobile dans le sens radial vers l'intérieur dans les évidements, la hauteur de la baguette d'arrêt étant dimensionnée de telle manière que la face extérieure dans le sens radial ou l'arête de la baguette d'arrêt, lorsque la baguette d'arrêt se trouve dans les évidements des gâchettes, est alignée avec la ligne de séparation canon/corps cylindrique de façon à permettre une rotation du canon.

2. Système clé-serrure selon la revendication 1,
**caractérisé en ce que** l'évidement (14) dans le corps cylindrique (1) comporte des biseaux latéraux (12) au moyen desquels la baguette d'arrêt (10) munie des biseaux correspondants peut être poussée dans le sens radial vers l'intérieur lors de la rotation du canon (2) en s'opposant à la force du ressort (11).

3. Système clé-serrure selon l'une des revendications précédentes, **caractérisé en ce que** la face latérale de la clé présentant les encoches est courbée de telle manière que cette surface correspond essentiellement au tracé du fond des gorges (5).

4. Système clé-serrure selon l'une des revendications précédentes, **caractérisé en ce que** la clé est une clé réversible, avec des codages identiques sur les deux faces latérales.

5. Système clé-serrure selon l'une des revendications précédentes, **caractérisé en ce que** la clé présente un codage asymétrique.

6. Système clé-serrure selon l'une des revendications précédentes, **caractérisé en ce que** la clé comporte sur une ou sur les deux faces latérales des encoches qui peuvent être balayées des deux côtés parallèlement aux faces latérales.
